# EUROPÄISCHE PATENTANMELDUNG

(11) **EP 1 935 285 A1**
(43) Veröffentlichungstag der Anmeldung: **25.06.2008**
(21) Anmeldenummer: 06026844.8
(22) Anmeldetag: 23.12.2006
(51) Int. Cl.: A47B 37/04, A47G 25/08

(54) **Vorrichtung zum Abstellen, Ablegen und/oder Anhängen von Gegenständen an einen Mast, einen Pfahl, einer Stütze, einem Geländer oder dergleichen**

(71) Anmelder: Männer, Wolfgang, 64625 Bensheim (DE)
(72) Erfinder: Männer, Wolfgang, 64625 Bensheim (DE)
(74) Vertreter: Ullrich & Naumann

(57) **Zusammenfassung**

Eine Vorrichtung zum Abstellen, Ablegen und/oder Anhängen von Gegenständen an einem Mast (10), einem Pfahl, einer Stütze, einem Geländer oder dergleichen, insbesondere an dem Mast (10) eines Standschirms, mit einer Befestigungseinrichtung (30), die mit dem Mast (10) verbunden ist, und einer Halteeinrichtung (20) für die Gegenstände, wobei an der Befestigungseinrichtung (30) eine Aufnahme für die Halteeinrichtung (20) ausgebildet ist.

## Beschreibung

Die Erfindung betrifft eine Vorrichtung zum Abstellen, Ablegen und/oder Anhängen von Gegenständen an einem Mast, einem Pfahl, einer Stütze, einem Geländer oder dgl., insbesondere an dem Mast eines Standschirms.

Die erfindungsgemäße Vorrichtung lässt sich grundsätzlich in Verbindung mit jedweden mastartigen Bauteilen verwenden, wobei es sich dabei um Bauteile mit unterschiedlichen Querschnittsformen - rund, oval, eckig etc. - handeln kann.

Eine Vorrichtung der in Rede stehenden Art ist aus der US 5,996,511 bekannt. In dieser Druckschrift wird die Möglichkeit beschrieben, eine Halteeinrichtung in Form einer kleinen Tischfläche an dem Mast eines Standsonnenschirms zu befestigen. Damit eignet sich die Vorrichtung dazu, Gebrauchsgegenstände - wie beispielsweise beim Sonnenbaden verwendete Utensilien wie Sonnencreme, Getränkebehälter etc. - auf komfortable Weise, nämlich in Griffnähe, bereitzustellen bzw. sicher ablegen oder abstellen zu können.

Die in der Druckschrift gezeigte Tischfläche ist zur Befestigung an dem Mast des Sonnenschirms mittig mit einem einseitig offenen Langloch versehen, durch dessen offenes Ende eine seitliche Montage an dem Mast möglich ist. Nach dem Positionieren in gewünschter Höhe bzw. gewünschter Winkelstellung wird der Ablagetisch durch eine am offenen Ende des Langlochs festzuschraubende Druckeinrichtung fixiert (siehe Fig. 2 in US 5,996,511). Die Montage der Vorrichtung ist insgesamt aufwändig, da zumindest zwei Schrauben (43) sowie das Handrad (48) zur Betätigung des Klemmkopfes (50) zu handhaben bzw. fachgerecht anzuziehen sind. Insbesondere am bestimmungsgemäßen Einsatzort - wie bspw. am Strand, im Sand oder auf dem Rasen - stellt die zur Montage benötigte hohe Anzahl von Teilen einen Nachteil dar, da gerade Kleinteile wie Schrauben oder dgl. sehr leicht verloren gehen können. Schließlich wird zur Montage - und auch zur Demontage - geeignetes Werkzeug benötigt.

Im Lichte der voranstehenden Ausführungen liegt der Erfindung die Aufgabe zugrunde, die in Rede stehende Vorrichtung derart auszugestalten und weiterzubilden, dass diese sich bei eine reduzierten Anzahl von zu handhabenden Teilen ohne Zuhilfenahme von Werkzeug sicher an dem Mast befestigen lässt.

Die voranstehende Aufgabe wird erfindungsgemäß durch eine Vorrichtung mit den Merkmalen des Patentanspruchs 1 gelöst. Die erfindungsgemäße Vorrichtung zum Abstellen, Ablegen und/oder Anhängen von Gegenständen an einem Mast, einem Pfahl, einer Stütze, einem Geländer oder dgl., insbesondere an dem Mast eines Standschirms weist eine Befestigungseinrichtung, die mit dem Mast verbunden ist, und eine Halteeinrichtung für die Gegenstände auf, wobei an der Befestigungseinrichtung eine Aufnahme für die Halteeinrichtung ausgebildet ist.

Erfindungsgemäß ist dabei erkannt worden, dass sich eine einfache, sichere Verbindung einer Halteeinrichtung für Gegenstände an dem Mast dadurch herstellen lässt, dass eine Befestigungseinrichtung vorgesehen ist, die mit dem Mast verbunden wird. Die Befestigungseinrichtung kann grundsätzlich auf beliebige Weise mit dem Mast verbunden sein, wobei Verbindungen über Formschluss, Kraftschluss oder Stoffschluss sowie Kombinationen davon denkbar sind. Beispielsweise ist es möglich, die Befestigungseinrichtung in vorhandene Bohrungen im Mast zu stecken oder mit einer Nut im Mast in Eingriff zu bringen. Ebenso ist eine Verschraubung, Verklebung oder Verspannung denkbar. Kraftschlüssige Verbindungen der Befestigungseinrichtung - wie Verspannungen - bieten bei entsprechender Ausgestaltung insbesondere den Vorteil einer einfachen Lösbarkeit.

Weiterhin ist erfindungsgemäß an der Befestigungseinrichtung eine Aufnahme für die Halteeinrichtung ausgebildet. Durch die an der Befestigungseinrichtung ausgebildete Aufnahme ist auf besonders einfache Weise eine Befestigung der Halteeinrichtung an der Befestigungseinrichtung - und damit an dem Mast - möglich. Die Halteeinrichtung lässt sich dabei durch eine einfache Fügebewegung mit der Aufnahme in Verbindung bringen, so dass eine ausreichende Befestigung der Halteeinrichtung gewährleistet ist. Für die Aufnahme sind dabei beliebige Ausgestaltungen denkbar. Im einfachsten Fall könnte die Aufnahme im Sinne einer Aufnahmetasche ausgebildet sein, in welche die Halteeinrichtung zumindest teilweise eingesteckt wird.

Allgemein sei angemerkt, dass im Rahmen dieser Anmeldung der Begriff "Fügen" - sowie dessen Wortzusammensetzungen - sich jeweils auf den Vorgang des lösbaren Zusammensetzens von Bauteilen, im Konkreten der Halteeinrichtung und der Befestigungseinrichtung, beziehen soll.

Durch die erfindungsgemäße Ausbildung der Vorrichtung ist die Anzahl zu handhabender Teile deutlich reduziert. Gleichzeitig ist die Befestigung der Halteeinrichtung an dem Mast deutlich erleichtert. So lässt sich die Halteeinrichtung im günstigsten Fall durch eine rein translatorische Bewegung mit der Befestigungseinrichtung und damit auch mit dem Mast verbinden. Werkzeug wird dazu nicht benötigt.

Aufgrund des einfachen Zusammenbringens und Lösens von Halteeinrichtung und Befestigungseinrichtung ergibt sich eine neue Nutzungsmöglichkeit der Vorrichtung, indem sich nämlich die Halteeinrichtung auf praktische Weise auch frei - beispielsweise als tragbares Tablett oder auf sonstige Weise - d.h. unabhängig vom Mast nutzen lässt. Bei Ausführung der Halteeinrichtung als Tablett lassen sich Getränke, Speisen, Geschirr oder beliebige andere Gebrauchsgegenstände durch die erfindungsgemäße Vorrichtung nicht nur am Mast bereitstellen, sondern lassen sich auch auf einfache Weise transportieren - und im Falle von Speisen und Getränken an einem anderen Ort servieren. Selbstverständlich ist es dabei denkbar, pro Halteeinrichtung nicht nur eine einzige Befestigungseinrichtung, sondern mehrere an unterschiedlichen Orten angebrachte Befestigungseinrichtungen zu verwenden. In praktischer Hinsicht könnten bspw. bei einem Strandcafé die Masten der Standschirme, gleichzeitig aber auch der Ausschankbereich im Thekenraum mit Befestigungseinrichtungen versehen sein, so dass die Kellnerin bzw. der Kellner stets geeignete Aufnahmemöglichkeiten für die als Tablett ausgebildete Haltevorrichtung vorfindet.

In konstruktiver Hinsicht ist es günstig, wenn die Aufnahme komplementär zu einem Kontaktbereich an der Halteeinrichtung ausgebildet ist, so dass die Halteeinrichtung gegenüber der Befestigungseinrichtung entlang einer Fügestrecke geführt wird. Der Kontaktbereich der Halteeinrichtung kann dabei integral mit der Halteeinrichtung ausgebildet sein, wobei auch eine mehrteilige Ausführung möglich ist, bei welcher die Halteeinrichtung beispielsweise mit einem Kontaktschuh oder dergleichen verbunden ist, an welchem der entsprechende Kontaktbereich ausgebildet ist.

Die erwähnte komplementäre Ausbildung von Aufnahme und Kontaktbereich lässt sich beispielsweise im Sinne einer Feder-Nut-Anordnung realisieren, wobei z.B. an der Aufnahme eine Nut ausgebildet ist, in welche - im aufgenommenen Zustand - eine an dem Kontaktbereich der Halteeinrichtung ausgebildete Feder eingreift.

Andere komplementäre Ausbildungen wie Verzahnungen, T-Führungen, Schwalbenschwanzführungen, insbesondere auch davon umgekehrte Ausbildungen, sind denkbar.

Die komplementäre Ausbildung von Aufnahme und Kontaktbereich erfüllt verschiedene Funktionen. Zum einen bewirkt sie, dass die Halteeinrichtung gegenüber der Befestigungseinrichtung entlang der Fügestrecke - also während des Fügevorgangs - geführt wird. Demnach sorgt die komplementäre Ausbildung dafür, dass die Halteeinrichtung von Beginn bis Abschluss des Fügevorgangs über Formschluss seitlichen Halt an der Aufnahme erhält. Je nach Ausgestaltung von Aufnahme und Kontaktbereich kann durch die komplementäre Ausführung auch eine ungewollte Kipp-, Dreh- und/oder Schwenkbewegung der Halteeinrichtung innerhalb des Fügebereichs wirksam verhindert werden. Zum anderen sorgt die komplementäre Ausbildung auch am Ende des Befestigungsvorgangs für die nötige Winkelfestigkeit sowie insgesamt für die Steifigkeit der Verbindung.

Zur Verhinderung einer Lösung der Verbindung von Halteeinrichtung und Aufnahme quer zur Fügerichtung kann es in weiterhin vorteilhafter Weise zweckmäßig sein, dass die Aufnahme den Kontaktbereich in einer zur Fügerichtung senkrechten Ebene zumindest teilweise umschließt und/oder dass der Kontaktbereich die Aufnahme in einer zur Fügerichtung senkrechten Ebene zumindest teilweise umschließt. Durch diese Maßnahme wird sichergestellt, dass sich die Halteeinrichtung gegenüber der Befestigungseinrichtung während des Fügevorgangs lediglich in Fügerichtung - nicht aber in seitliche Richtungen - bewegen kann. Des Weiteren können Verdrehungen der Halteeinrichtung durch eine zusätzliche Profilierung wirksam verhindert werden.

Grundsätzlich ist es denkbar, die Vorrichtung für beliebige Fügerichtungen auszubilden oder in beliebiger Richtung anzuordnen. Eine besonders einfache sowie wirksame Verbindung der Halteeinrichtung mit der Befestigungseinrichtung - sowie dem Mast - ergibt sich, wenn die Fügerichtung gleich der Schwerkraftrichtung ist. Denn bei dieser Bauweise stellt sich der Effekt ein, dass der Fügevorgang - und damit die herzustellende Verbindung - durch das Eigengewicht der Halteeinrichtung unterstützt wird und dass auf die Halteeinrichtung aufgebrachte Belastungen - bspw. die Gewichtskräfte der Gebrauchsgegenstände - zumindest kein Lösen der Verbindung hervorrufen, sondern in weiter vorteilhafter Weise die Verbindung sogar stärken können. Eine Arretierung im verbundenen Zustand - zur Sicherung der Verbindung - ist in diesem Fall nicht nötig.

Die Fügebewegung lässt sich im einfachsten Fall durch einen Anschlag begrenzen. Denkbar ist hierbei beispielsweise ein Anschlag im Sinne eines eine Kante umgreifenden Kragens oder einer auf eine Mulde stoßenden Kante. Auf besonders raffinierte Weise ist die Fügebewegung jedoch durch eine mit Fügefortschritt zunehmende Klemmung begrenzt. Ein derartiges Prinzip lässt sich konstruktiv auf besonders einfache Weise dadurch umsetzen, dass die Klemmung durch eine in Fügerichtung vorgesehene Konizität der Aufnahme und/oder (dazu komplementäre Konizität) des Kontaktbereichs erzielt wird. Eine derartige Ausgestaltung vereint mehrere Vorteile. Eine sich konisch verjüngende Aufnahme erleichtert zunächst einmal ein verkantungsfreies Einführen des Kontaktbereichs der Halteeinrichtung in die Aufnahme. Im weiteren Verlauf des Fügevorgangs erfolgt dann eine automatische Zentrierung beider Elemente, die abermals eine Verkantung wirksam verhindert und zudem eine genaue und sichere Endposition des Fügevorgangs vorgibt. Schließlich kontaktieren sich zum Abschluss des Fügevorgangs verhältnismäßig große Anlageflächen von Aufnahme und Kontaktbereich, wodurch materialschwächende Kräftekonzentrationen vermieden werden. Gleichzeitig kann durch den dabei zusätzlich auftretenden Kraftschluss - bei entsprechender Ausgestaltung - ein allseitiger Halt der Verbindung gewährleistet werden, wobei das Eigengewicht der Halteeinrichtung die Haltbarkeit der Verbindung positiv unterstützt.

Eine sichere Befestigung der Halteeinrichtung gegenüber dem Mast kann nur erreicht werden, wenn auch die Befestigungseinrichtung sicher mit dem Mast verbunden ist. Dazu ist es günstig, wenn die Befestigungseinrichtung einen Anlagebereich aufweist, der zumindest abschnittsweise um den Mast ausgebildet ist. Hierbei kann es sich bspw. um eine Fläche handeln, die den Mast in Umfangsrichtung teilweise oder sogar überwiegend umgibt. Bei elastischer Ausführung der Fläche kann bereits hierdurch ein ausreichender Halt am Mast durch Kraftschluss (Festklemmen) erzielt werden.

Hinsichtlich der axialen Ausdehnung, d.h. der Ausdehnung entlang der Höhe des Mastes, ist grundsätzlich zu beachten, dass mit zunehmender Ausdehnung des Anlagebereichs insbesondere unterhalb der Befestigungseinrichtung die Kippstabilität und damit die mögliche Gewichtsaufnahme der gesamten Vorrichtung vergrößert wird. Der Anlagebereich kann zur Erzielung einer großen axialen Ausdehnung manschettenähnlich ausgebildet sein, wobei selbstverständlich auch mehrere axial beabstandete ringförmige Anlagenbereiche verwendet werden können. Um ein Verdrehen der Aufnahme gegenüber dem Mast besonders wirksam zu verhindern, ist es zweckmäßig, wenn der Anlagenbereich zusätzlich oder alternativ eine dem Außenumfang des Mastes entsprechende Wölbung oder sonstige Formgebung aufweist.

Der Anlagebereich der Befestigungseinrichtung kann in weiter vorteilhafter Weise aus einem weichen Material wie bspw. Gummi, Moosgummi, Kautschuk, etc. gefertigt sein, wodurch einerseits eine Kompensierung von Unebenheiten des Mastes, andererseits eine Erhöhung der Haftreibung der Befestigungseinrichtung an dem Mast erzielt werden kann. Alternativ oder ergänzend ist es denkbar, dass zumindest der Innendurchmesser des Anlagebereichs veränderbar ist, so dass die Befestigungseinrichtung an Masten mit unterschiedlichen Durchmessern und ggf. Querschnittsformen anpassbar ist.

In praktischer Hinsicht ist eine flexible Einsetzbarkeit der Vorrichtung dadurch gewährleistet, dass die Befestigungseinrichtung kraftschlüssig mit dem Mast verbunden ist. Grundsätzlich ergibt sich hierdurch der Vorteil, dass die Befestigungseinrichtung jederzeit leicht lösbar von dem Mast ist, sich einfach in der Höhe verstellen lässt, sich hinsichtlich der Winkelstellung einfach umpositionieren lässt, sowie dass keine Bearbeitung des Mastes nötig ist.

Auf besonders einfache Weise lässt sich der Kraftschluss zwischen der Befestigungseinrichtung und dem Mast mittels einer den Mast umgebenden Spanneinrichtung erzielen. Diese kann aus einer Öse und einem Haken bestehen, wobei die Öse über den Haken greift. Durch Zurückziehen der Öse, bspw. durch Umlegen eines mit der Öse verbundenen Spannhebels, kann so eine Klemmwirkung durch Verringern des inneren Durchmessers der Spannvorrichtung am Mast erzielt werden. Im Hinblick auf mögliche unterschiedliche Durchmesser von Masten kann in der Spannvorrichtung eine Rasterung vorgesehen sein, die ein Umlegen des Hebels in verschiedene Positionen erlaubt, womit das Spannen in unterschiedlichen Abstufungen ermöglicht ist. Auch ist es denkbar, der Spannvorrichtung einen oder mehrere Adapter zur Anpassung an unterschiedliche Mastdurchmesser zuzuordnen.

Auf ähnliche Weise kann die Spanneinrichtung als eine Schlinge eines Bandes, einer Schnur, einer Kette oder dgl. ausgebildet sein, welche zur radialen Anpressung der Halteeinrichtung an den Mast den Mast sowie zumindest einen Bereich der Halteeinrichtung umschlingt. Bei dem verwendeten Band kann es sich grundsätzlich um ein Gurtband, Gummiband, Metallband oder dgl. handeln, wobei durch eine breite Ausführung des Bandes eine große Anlagefläche erreicht wird, die wiederum eine Verringerung von materialschwächenden Spannungskonzentrationen bewirkt. Besonders einfach zu handhaben sind dabei Klettbänder, die sich - ggf. mittels einer Umlenköse - leicht zu einer Schlinge mit variierbarem Durchmesser formen lassen. Die radiale Anpressung der Befestigungseinrichtung an den Mast kann durch eine Vorspannung der Schlinge aufgebracht werden. Alternativ oder ergänzend wird die radiale Anpressung jedoch auch durch die Gewichtskraft der gesamten Vorrichtung und das daraus resultierende Kippmoment aufgebracht, so dass ein Verrutschen der Vorrichtung selbst bei geringer oder gar fehlender Vorspannung durch Selbsthemmung verhindert wird.

Zur einfachen Befestigung der Spanneinrichtung an der Befestigungseinrichtung ist in der Befestigungseinrichtung ein Durchgang zum Hindurchführen der Spanneinrichtung ausgebildet, der vorzugsweise in Umfangsrichtung des Mastes verläuft. Zur Erleichterung der Einführung einer Schlinge kann der Durchgang ein unten offener Schlitz sein, in den sich die Schlinge mühelos einführen lässt.

Zur Erhöhung des praktischen Nutzens der Vorrichtung kann es vorteilhaft sein, dass die Halteeinrichtung eine vom Mast abragende horizontale Fläche, vorzugsweise in Form einer Tischfläche, eines Tabletts oder dgl., zum Abstellen und/oder Ablegen von Gegenständen umfasst. Die Tablett- oder Tischfläche kann dabei von einem Rand umgeben sein, der zum einen die Ablagefläche seitlich begrenzt, um ein seitliches Herunterfallen von Gegenständen zu verhindern, und der zum anderen die Steifigkeit des Tabletts bzw. Tischs weiter erhöht. Auf besonders vorteilhafte Weise könnte dieser Rand an einem dem Mast zugewandten Abschnitt eine größere Höhe aufweisen als in den übrigen Abschnitten. Hierdurch können die im Bereich der Befestigung an dem Mast auftretenden höheren Biegemomente besser aufgenommen werden und kann der Kontaktbereich größer ausgebildet werden. Zur effektiven Platznutzung kann es weiterhin zweckmäßig sein, die Fläche derart auszubilden, dass diese den Mast zumindest teilweise umgibt.

Alternativ oder ergänzend lässt sich die Halteeinrichtung zum Anhängen von Gegenständen als Stange ausbilden und/oder kann mit Haken zum Anhängen von Gegenständen versehen sein. Beliebige weitere Nutzungsmöglichkeiten sind denkbar.

Die Befestigungseinrichtung und/oder die Halteeinrichtung können aus Metall, Holz oder Kunststoff herstellbar sein. Dabei eignet sich Metall zur Herstellung einer sehr stabilen Vorrichtung, die zudem ein besonders hochwertiges Aussehen aufweist. Das Metall kann zudem mit Gravuren oder ähnlichem versehen werden, wodurch sich z.B. das Dekor der Vorrichtung an ein bestehendes Dekor eines Sonnenschirms oder einer Sitzgruppe anpassen lässt.

Gehört der Sonnenschirm bspw. zu einer Gruppe von Gartenholzmöbeln oder wird die Vorrichtung an einen Holzzaun angebracht, ist die Verwendung von Holz vorteilhaft. Durch diese Maßnahme ist die Vorrichtung bestens in die Möbelgruppe oder einen Holzzaun integrierbar. Zudem zeichnet sich Holz durch eine besonders angenehme Optik aus.

In vorteilhafter Weise kann die Befestigungseinrichtung wie auch die Halteeinrichtung aus Kunststoff hergestellt sein. Die Verwendung von Kunststoff ermöglicht die Fertigung einer besonders preisgünstigen, gegen Umwelteinflüsse resistenten Vorrichtung, die in einfacher Weise gereinigt werden kann. Zudem ist die Verwendung von Kunststoff in Bezug auf eine Gewichtsreduzierung von Vorteil. Zudem ist eine Reduzierung des Gewichts z.B. durch die entsprechende Ausbildung der Befestigungseinrichtung und/oder der Halteeinrichtung als Hohlkörper realisierbar.

Die Befestigungseinrichtung und/oder die Halteeinrichtung können spritzgusstechnisch hergestellt sein. Die Spritzgusstechnik ist dahingehend vorteilhaft, dass unterschiedliche Formen der Befestigungseinrichtung und/oder der Halteeinrichtung problemlos realisierbar sind.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Patentansprüche und andererseits auf die nachfolgende Erläuterung bevorzugter Ausführungsbeispiele der Erfindung anhand der Zeichnung zu verweisen. In Verbindung mit der Erläuterung der bevorzugten Ausführungsbeispiele der Erfindung anhand der Zeichnung werden auch im allgemeinen bevorzugte Ausgestaltungen und Weiterbildungen der Lehre erläutert. In der Zeichnung zeigen
- Fig. 1: eine Seitenansicht eines ersten Ausführungsbeispiels einer erfindungsgemäßen Vorrichtung in schematischer Darstellung,
- Fig. 2: eine Draufsicht auf die Vorrichtung aus Fig. 1 in schematischer Darstellung,
- Fig. 3: eine Seitenansicht einer Befestigungseinrichtung gemäß eines zweiten Ausführungsbeispiels der Erfindung in schematischer Darstellung und
- Fig. 4: eine perspektivische Ansicht der Befestigungseinrichtung aus Fig. 3 in schematischer Darstellung.

In Fig. 1 ist in schematischer Ansicht ein erstes Ausführungsbeispiel einer erfindungsgemäßen Vorrichtung in Seitenansicht dargestellt. Eine Befestigungseinrichtung 30 ist an einem sich in vertikaler Richtung erstreckenden Mast 10 eines Standschirms mittels einer als Klettband ausgeführten Spanneinrichtung 31 befestigt. Wie in Fig. 2 zu sehen, welche die gleiche Vorrichtung in Draufsicht zeigt, weist die Befestigungseinrichtung 30 einen im Wesentlichen trapezförmigen Querschnitt auf, wobei an der dem Mast 10 zugewandten Seite der Befestigungseinrichtung 30 ein Anlagebereich teilkreisförmig um den Mast 10 ausgebildet ist. Die Befestigungseinrichtung 30 stützt sich daher flächig auf einem Segment der Mantelfläche des Masts 10 ab. Die Spanneinrichtung 31 sorgt für eine kraftschlüssige Verbindung der Befestigungseinrichtung 30 mit dem Mast 10, indem die Spanneinrichtung 31 den Mast 10 sowie einen Bereich der Befestigungseinrichtung 30 umschlingt. Dazu ist in der Befestigungseinrichtung 30 ein in Umfangsrichtung des Masts 10 verlaufender Durchgang 32 zum Hindurchführen des Klettbands (Spanneinrichtung 31) ausgebildet. Wie in Fig. 1 zu sehen, ist dieser Durchgang 32 als nach unten offener Schlitz ausgeführt. Die Schlinge des Klettbands lässt sich daher leicht in den Durchgang 32 einführen und aus diesem ausführen.

An der dem Mast 10 abgewandten Seite der Befestigungseinrichtung 30 weist diese eine Aufnahme für eine Halteeinrichtung 20 auf. Die Aufnahme ist komplementär zu einem Kontaktbereich der Halteeinrichtung 20 ausgebildet, wobei der Kontaktbereich an einem Führungsschuh 21 ausgebildet ist, der fest mit der Halteeinrichtung 20 verbunden ist. Durch die in Fig. 2 dargestellte Schwalbenschwanzführung wird ein Seitenhalt der Halteeinrichtung 20 gegenüber der Befestigungseinrichtung 30 bereits während des Fügevorgangs und auch nach Abschluss des Fügevorgangs gewährleistet.

Den Fig. 1 und 2 ist nicht zu entnehmen, dass die Schwalbenschwanzführung in Fügerichtung konisch zuläuft, d.h. sich im Querschnitt verjüngt. Durch Aufsetzen der Halteeinrichtung 20 auf die Aufnahme der Befestigungseinrichtung 30 ergibt sich daher eine - mit Fügefortschritt - zunehmende Klemmung, die sich durch die in Fügerichtung wirkende Gewichtskraft der Halteeinrichtung 20 weiter verstärkt.

Die Halteeinrichtung 20 umfasst den Führungsschuh 21, mit dem sie mittels einer Verschraubung verbunden ist, eine Stellfläche 22, auf welche sich Gebrauchsgegenstände wie Getränkegläser, Speisen, etc. stellen lassen sowie einen umlaufenden Außenrand 23. Aufgrund der annähernd nierenförmigen Grundform der Stellfläche 22 ergibt sich eine hohe Platzeffizienz der Vorrichtung. Die Halteeinrichtung 20 ist als dekoratives Tablett nutzbar.

Die Fig. 3 und 4 zeigen ein zweites Ausführungsbeispiel einer Befestigungseinrichtung 30. Wie bspw. in Fig. 3 zu sehen, weist die Befestigungseinrichtung 30 einen gekrümmten Grundkörper auf, in dem Durchgänge 32 zum Hindurchführen einer Spanneinrichtung ausgebildet sind. In radialem Abstand zum Grundkörper weist die Befestigungseinrichtung 30 einen Anlagebereich auf, dessen Innendurchmesser aufgrund des verwendeten elastischen Materials veränderbar ist. Die Befestigungseinrichtung 30 ist daher einfach an Masten mit unterschiedlichen Durchmessern - d1, d2, d3 - anpassbar.

Abschließend sei ganz besonders hervorgehoben, dass die voranstehend erörterten Ausführungsbeispiele der beispielhaften Erörterung der beanspruchten Lehre dienen, diese jedoch nicht auf diese Ausführungsbeispiele eingeschränkt ist.

## Patentansprüche

1. Vorrichtung zum Abstellen, Ablegen und/oder Anhängen von Gegenständen an einem Mast (10), einem Pfahl, einer Stütze, einem Geländer oder dergleichen, insbesondere an dem Mast (10) eines Standschirms, mit einer Befestigungseinrichtung (30), die mit dem Mast (10) verbunden ist, und einer Halteeinrichtung (20) für die Gegenstände, wobei an der Befestigungseinrichtung (30) eine Aufnahme für die Halteeinrichtung (20) ausgebildet ist.

2. Vorrichtung nach Anspruch 1, **dadurch gekennzeichnet, dass** die Aufnahme komplementär zu einem Kontaktbereich an der Halteeinrichtung (20) ausgebildet ist, so dass die Halteeinrichtung (20) gegenüber der Befestigungseinrichtung (30) entlang einer Fügestrecke geführt wird.

3. Vorrichtung nach Anspruch 2, **dadurch gekennzeichnet, dass** die Aufnahme den Kontaktbereich in einer zur Fügestrecke senkrechten Ebene zumindest teilweise umschließt und/oder der Kontaktbereich die Aufnahme in einer zur Fügestrecke senkrechten Ebene zumindest teilweise umschließt.

4. Vorrichtung nach einem der Ansprüche 1 bis 3, **dadurch gekennzeichnet, dass** die Richtung der Fügebewegung zum Verbinden der Halteeinrichtung (20) mit der Befestigungseinrichtung (30) gleich der Schwerkraftrichtung ist.

5. Vorrichtung nach einem der Ansprüch 1 bis 4, **dadurch gekennzeichnet, dass** die Fügebewegung durch einen Anschlag oder durch eine mit Fügefortschritt zunehmende Klemmung begrenzt ist, wobei die Klemmung durch eine in Fügerichtung vorgesehene Konizität der Aufnahme und/oder des Kontaktbereichs erzielt werden kann.

6. Vorrichtung nach einem der Ansprüche 1 bis 5, **dadurch gekennzeichnet, dass** die Befestigungseinrichtung (30) einen Anlagebereich aufweist, der zumindest abschnittsweise um den Mast (10) ausgebildet ist, wobei der Anlagebereich eine dem Außenumfang des Mastes (10) entsprechende Wölbung oder sonstige Formgebung aufweisen kann.

7. Vorrichtung nach Anspruch 6, **dadurch gekennzeichnet, dass** zumindest der Anlagebereich der Befestigungseinrichtung (30) aus einem weichen Material gefertigt ist und/oder dass zumindest der Innendurchmesser des Anlagebereichs veränderbar ist, so dass die Befestigungseinrichtung (30) an Masten mit unterschiedlichen Durchmessern und ggf. Querschnittsformen anpassbar ist.

8. Vorrichtung nach einem der Ansprüche 1 bis 7, **dadurch gekennzeichnet, dass** die Befestigungseinrichtung (30) kraftschlüssig mit dem Mast (10) verbunden ist, wobei der Kraftschluss zwischen der Befestigungseinrichtung (30) und dem Mast (10) mittels einer den Mast (10) umgebenden Spanneinrichtung (31) erzielbar ist, und wobei die Spanneinrichtung (31) eine Schlinge eines Bandes, einer Schnur, einer Kette oder dergleichen sein kann, welche zur radialen Anpressung der Befestigungseinrichtung (30) an den Mast (10) den Mast (10) sowie zumindest einen Bereich der Befestigungseinrichtung (30) umschlingt.

9. Vorrichtung nach einem der Ansprüche 1 bis 8, **dadurch gekennzeichnet, dass** in der Befestigungseinrichtung (30) ein vorzugsweise in Umfangsrichtung des Mastes (10) verlaufender Durchgang (32) zum Hindurchführen der Spanneinrichtung (31) ausgebildet ist.

10. Vorrichtung nach einem der Ansprüche 1 bis 9, **dadurch gekennzeichnet, dass** die Halteeinrichtung (20) eine vom Mast (10) abragende horizontale Fläche (22), vorzugsweise im Form einer Tischfläche, eines Tabletts oder dergleichen, zum Abstellen und/oder Ablegen von Gegenständen umfasst, wobei die Fläche (22) den Mast (10) zumindest teilweise umgeben kann.

11. Vorrichtung nach einem der Ansprüche 1 bis 10, **dadurch gekennzeichnet, dass** die Halteeinrichtung (20) zum Anhängen von Gegenständen als Stange ausgebildet ist und/oder Haken zum Anhängen von Gegenständen aufweist.

12. Vorrichtung nach einem der Ansprüche 1 bis 11, **dadurch gekennzeichnet, dass** die Befestigungseinrichtung (30) und/oder die Halteeinrichtung (20) aus Holz, Metall oder Kunststoff besteht und dass die Befestigungseinrichtung (30) und/oder die Halteeinrichtung (20) im Falle einer Ausführung aus Kunststoff vorzugsweise spritzgusstechnisch gefertigt ist bzw. sind.
